# EUROPÄISCHE PATENTSCHRIFT

(11) **EP 0 355 238 B1**
(45) Veröffentlichungstag und Bekanntmachung des Hinweises auf die Patenterteilung: **28.07.1993**
(21) Anmeldenummer: 88710022.0
(22) Anmeldetag: 25.08.1988
(51) Int. Cl.: G07F 5/24, G07D 1/00

(54) **Anlage mit einer Mehrzahl von selbstkassierenden Warenverkaufs- oder Dienstleistungsautomaten**
Assembly of a plurality of product or service vending machines
Installation de plusieurs automates de vente de marchandises ou de services

(43) Veröffentlichungstag der Anmeldung: 28.02.1990
(73) Patentinhaber: SCHEIDT & BACHMANN GMBH, D-41238 Mönchengladbach (DE)
(72) Erfinder: Kirberg, Bernd, Dipl.-Ing., D-4050 Mönchengladbach 1 (DE)
(74) Vertreter: Stenger, Watzke & Ring Patentanwälte

(56) Entgegenhaltungen:
- EP-A- 0 041 457
- EP-A- 0 164 733
- DE-A- 2 651 105
- FR-A- 2 396 366

## Beschreibung

Die Erfindung betrifft eine Anlage mit einer Mehrzahl von selbstkassierenden Warenverkaufs- oder Dienstleistungsautomaten, beispielsweise Fahrausweisautomaten innerhalb eines bestimmten Abrechnungsgebietes oder Parkscheinautomaten einer Parkhausgesellschaft, wobei jeder Automat außer mindestens einer Geldkasse mehrere auswechselbare, vorzugsweise selbstauffüllende Rückgeldspeicher zur Rückgeldausgabe und einen den Automaten steuernden und eine Bilanz erstellenden Rechner mit netzausfallgesicherten Schreib-Lese-Speichern aufweist.

Eine Anlage der vorenstehend beschriebenen Art ist aus der DE-PS 27 30 587 bekannt. Die für diese Anlage verwendeten Automaten werden mit Münzspeichern bestückt, die jeweils einen zu ihrer Identifizierung unterschiedlich codierten, nicht jedoch veränderlichen Codeträger besitzen. Die einmal für jeden Münzspeicher vergebene Codenummer erscheint in der Bilanz des jeweiligen Automaten, und zwar zusätzlich zu der Kennung des jeweiligen Münzspeichers hinsichtlich seiner Sorte, beispielsweise als Münzspeicher für 5-DM-Münzen.

Durch diese Codierung aller Münzspeicher kann beim Vorliegen der Bilanz festgestellt werden, aus welchem Automaten der jeweilige Münzspeicher stammt, so daß eventuellen Defekten des Automaten hinsichtlich der Speicherung bestimmter Münzen oder Diebstählen von Bedienungspersonal gezielt nachgegangen werden kann.

Der Nachteil dar bekannten Anlage besteht darin, daß für die notwendige Zuordnung der Münzspeicher zu einem bestimmten Automaten der Anlage die komplette Bilanz vorliegen muß, und zwar entweder in ausgedruckter oder in maschinenlesbarer Form. Es könnten zwar zusätzliche Querverweislisten erstellt werden, die den Einsatz der codierten Münzspeicher in bestimmten Automaten enthalten. Die Erstellung derartiger Querverweislisten würde jedoch zusätzliche Arbeiten erfordern. In beiden Fällen sind nicht nur menschliche Fehler bei der Zuordnung möglich, sondern auch fehlerhafte Zuordnungen manipulierbar, um den Diebstahl von Münzen aus Münzspeichern zu vertuschen. Schließlich ist es für den Hersteller derartiger Anlagen nachteilig, daß aufgrund der festen Codierung die Münzspeicher nicht für unterschiedliche Kunden bzw. Abrechnungsgebiete verwendet werden können, so daß große, Sorgfalt angebracht ist, wenn derartige festcodierte Münzspeicher zur Wartung oder Reparatur ins Herstellerwerk zurückgesandt werden.

Aus der EP-A 0 041 457 ist ein Warenverkaufs- oder Dienstleistungsautomat mit einer in den Automaten einsetzbaren Geldkasse zum Sammeln der von den Benutzern des Automaten eingegebenen Geldstücke oder Geldscheine bekannt. Die Geldkasse ist mit einen Datenspeicher versehen, der beim Einschieben der Geldkasse in das Gehäuse des Automaten über eine Steckverbindung in Verbindung mit Datenspeichern innerhalb des Automaten tritt. Die beim- Einschieben der Geldkasse ausgetauschten Informationen beinhalten u.a. Kenndaten des Automaten. In dem Speicher sind ferner weitere Daten abgelegt, wie etwa die Zahl der einkassierten Geldstücke. Die Geldkasse verfügt ferner über eine eigene, zeitlich begrenzte Stromversorgung, so daß auch bei entnommener Geldkasse die in den Speicher abgelegten Daten über eine gewisse Zeitdauer erhalten bleiben. Es besteht ferner die zusätzliche Möglichkeit, einworfene Beträge so lange in einer Zwischenkasse aufzubenwahren, bis der Abruf der Waren bzw. Dienstleistungen zustande kommt.

In der EP-A 0 164 733 schließlich ist ein System zur Identifizierung von Geldscheinkassetten beschrieben, bei dem sich die Geldscheinkassetten in einen Automaten einschieben lassen, so daß anschließend eine Ausgabe der in den Geldscheinkassetten abgelegten Geldscheine möglich ist. In der Kassette ist ein Identifizierungscode gespeichert, der beim Einsetzen der Kassette von dem Automaten gelesen wird.

Der Erfindung liegt die Aufgabe zugrunde, bei einer Anlage der eingangs genannten Art betrügeriche Manipulationen des Bedienungspersonals zu verhindern und eine eindeutige Fehlerermittlung zu ermöglichen, ohne daß durch die Codierung der Münzspeicher deren Austausch bei der Wartung und Reparatur erschwert und die Erstellung von Querverweislisten erforderlich wird; außerdem sollen in diesem Zusammenhang menschliche Fehler bei der Auswertung der Bilanz ausgeschlossen werden_{*}

Die Lösung dieser Aufgabenstellung durch die Erfindung ist dadurch gekennzeichnet, daß jeder Rückgeldspeicher mit einen elektronischen Speicher versehen ist, der gegen Datenverlust gesichert ist und in dem beim jeweiligen Einsetzen des Rückgeldspeichers in einen Automaten die diesen Automaten identifizierende Codierung, beispielsweise die Automatennummer, abgespeichert wird.

Da bei der erfindungsgemäßen Anlage jeder auswechselbare Rückgeldspeicher beim Einsetzen in den jeweiligen Automaten durch entsprechende Steuerbefehle des Rechners in seinem elektronischen Speicher durch die Codierung des jeweiligen Automaten gekennzeichnet und diese Kennzeichnung im elektronischen Speicher gesichert wird, kann jeder Rückgeldspeicher unmittelbar, d.h. ohne Zuhilfenahme der Bilanz des Automaten oder einer Querverweisliste identifiziert werden, so daß ins besondere bei der zentralen Abrechnung ohne zusätzliche Maß nahmen eine Zuordnung des jeweiligen Rückgeldspeichers zu einen bestimmten Automaten möglich ist. Auf diese Weise können nicht nur Fehler des jeweiligen Automaten beim Kassieren bzw. Ausgeben bestimmter Münzsorten gezielt festgestellt werden, sondern auch Manipulationen verhindert bzw. bestimmten Bedienungspersonen zugeordnet werden. Eine Einsatzbeschränkung der Rückgeldspeicher aufgrund einer festen, nur einmal erfolgenden Codierung wird bei der erfindungsgemäßen Ausführung vermieden, so daß jeder Rückgeldspeicher in beliebigen Anlagen eingesetzt werden kann. Die bei der Herstellung an jedem Rückgeldspeicher angebrachte Herstallnummer wird beibehalten, damit der Herstelltag und die Zugehörigkeit zu einer bestimmten Herstellserie bei Bedarf festgestellt werden kann, beispielsweise im Falle von Reklamationen oder Gewährleistungen. Diese Herstellnummer ist jedoch bei der Verwendung der Rückgeldspeicher im Rahmen der regelmäßigen Abrechnungen bedeutungslos. Neben der Arbeitsvereinfachung bei der Fehlersuche und beim. Überprüfen auf Manipulationen ergibt der erfindungsgemäße Vorschlag demgemäß den Vorteil, daß die Rückgeldspeicher ohne Beschränkung auf eine bestimmte Anlage mit einem begrenzten Abrechnungsgebiet universell eingesetzt werden können.

Gemäß einem weiteren Merkmal der Erfindung können zusätzlich zur Codierung das jeweiligen Automaten das Datum und die Uhrzeit des Einsetzens und ggf. des Entnehmens des Rückgeldspeichers in den bzw. aus dem Automaten im elektronischen Speicher des Rückgeldspeichers abgespeichert werden. Hierdurch vereinfacht sich nicht nur die Fehlersuche, sondern insbesondere die Feststellung von Manipulationen, die durch die zusätzlichen Angaben eindeutig bestimmten Bedienungspersonen zugeordnet werden können.

Auf der Zeichnung ist ein Ausführungsbeispiel eines erfindungsgemäßen Warenverkaufs- oder Dienstleistungsautomaten am Beispiel eines Fahrausweisautomaten schematisch dargestellt.

Dieser in einer Anlage mit einer Mehrzahl gleichartiger, selbstkassierender Automaten eingesetzte Fahrausweisautomat 1 ist als quaderförmiges Gehäuse angedeutet, das im oberen Teil auf seiner Frontplatte eine Eingabetastatur 2 für den Benutzer, einen Einwurfschlitz 3 für die vom Automaten verarbeiteten unterschiedlichen Münzsorten und eine Anzeigevorrichtung 4 für den zu zahlenden Betrag aufweist. Im Inneren des Gehäuses sind die zur Münzverarbeitung und zur Steuerung des Fahrausweisautomaten 1 erforderlichen Bauteile angeordnet, von denen die zum Verständnis der Arbeitsweise hauptsächlichen Bauteile gezeichnet sind, deren Funktion nachstehend erläutert werden soll.

Die durch den Einwurfschlitz 3 eingeworfenen Münzen gelangen zuerst in einen Münzprüfer 5, der die jeweilige Münze auf Echtheit überprüft. Sollte es sich um eine falsche oder eine fehlerhafte Münze oder um eine Münze handeln, die vom Fahrausweisautomaten 1 nicht verarbeitet werden kann, gelangt diese Münze über einen Münzrückgabekanal 6 in eine Ausgabe 7, die in der linken unteren Ecke des Fahrausweisautomaten 1 angeordnet ist. Handelt es sich bei der im Münzprüfer 5 überprüften Münze jedoch um eine echte, vom Automaten zu verarbeitende Münze, gelangt diese in eine Zwischenkasse 8. Diese Zwischenkasse 8 ist vorgesehen, damit der Benutzer im Falle des Abbruches des Zahlvorganges diejenigen Münzen zurückerhält, die er durch den Einwurfschlitz 3 eingeworfen hat. Zu diesem Zweck ist die Zwischenkasse 8 über einen Verbindungskanal mit dem Münzrückgabekanal 6 verbunden.

Unterhalb der Zwischenkasse 8 sind beim dargestellten Ausführungsbeispiel insgesamt fünf Münzspeicher 9 vorgesehen. Wie aus deren Beschriftung auf der Zeichnung hervorgeht, sind diese Rückgeldspeicher 9 zur Aufnahme von Münzen mit der Wertigkeit von 0,50 und 0,10 sowie von 1,--, 2,-- und 5,-- DM ausgebildet. Es handelt sich bei diesen Münzspeichern 9 vorzugsweise um selbstauffüllende und auswechselbare Speicher, die demgemäß turnusmäßig aus dem Fahrausweisautomaten 1 entnommen und durch neue Rückgeldspeicher 9 ersetzt werden.

Unterhalb der Rückgeldspeicher 9 ist eine Geldkasse 10 angeordnet, in die die von den Benutzern eingezahlten Münzen gelangen, sobald die Rückgeldspeicher 9 aufgefüllt sind. Auch diese Geldkasse 10 wird turnusmäßig entnommen und durch eine leere Geldkasse 10 ersetzt.

Wenn der Benutzer beispielsweise über die Eingabetastatur 2 einen Fahrausweis ausgewählt hat, dessen Preis DM 8,40 beträgt, erscheint dieser Betrag auf der Anzeigevorrichtung 4.

Angenommen, der Benutzer wirft zur Zahlung dieses Betrages zwei 5-DM-Münzen in den Einwurfschlitz 3 nacheinander ein, so werden diese im Münzprüfer 5 auf Echtheit überprüft und im Falle ihrer Echtheit in die Zwischenkasse 8 überführt. Aus dieser Zwischenkasse 8 gelangen die beiden 5-DM-Münzen in den auf der Zeichnung äußerst rechts dargestellten Rückgeldspeicher 9 und werden auf diese Weise vereinnahmt. Sollte dieser selbstauffüllende Münzspeicher 9 vollständig gefüllt sein, gelangen die Münzen in die Geldkasse 10. Der überzahlte Betrag in Höhe von DM 1,60 wird beispielsweise durch Rückgabe einer 1-DM-Münze, einer 0,50-DM-Münze und einer 0,10-DM-Münze zurückerstattet, die den entsprechenden Rückgeldspeichern 9 entnommen und über einen Rückzahlkanal 11 der Ausgabe 7 zugeführt werden. In diese Ausgabe 7 gelangt gleichzeitig der vom Benutzer ausgewählte Fahrausweis, der in einem Drucker 12 zwischenzeitlich hergestellt worden ist.

Die Steuerung der voranstehend beschriebenen Vorgänge erfolgt durch einen Rechner 13, dem ein komplettes Steuerprogramm 14 zugeordnet ist. Dieses Steuerprogramm 14 kann in gewissem Rahmen von einer berechtigten Bedienungsperson beeinflußt werden. Beispielsweise ist es möglich, bei einer anstehenden Wartung oder Reparatur des Fahrausweisautomaten 1 über das Steuerprogramm 14 und den Rechner 13 zu veranlassen, daß eine Bilanz erstellt wird. Im Rahmen dieser Bilanzerstellung können beispielsweise die nicht vollständig gefüllten Rückgeldspeicher 9 in die Geldkasse 10 entleert und die leeren Rückgeldspeicher 9 durch vollständig gefüllte ersetzt werden. Hierbei notwendige Steuerbefehle und Eingaben können beispielsweise über eine Bedienertastatur 15 eingegeben werden, die dem Steuerprogramm 14 zugeordnet ist.

Die zur Erstellung der Bilanz notwendigen Daten werden fortlaufend in einem dem Rechner 13 zugeordneten Schreib-Lese-Speicher 16 gespeichert. Aus diesem Speicher werden diese Bilanzdaten zusammen mit dem Code für den jeweiligen Fahrausweisautomaten 1 über eine Datenleitung 17 einem elektronischen Speicher 18 zugeführt, der sich in der Geldkasse 10 befindet, so daß bei einem Wechsel dieser Geldkasse 10 die komplette Bilanz mit der Geldkasse 10 entnommen wird und für die Abrechnung hinsichtlich des jeweiligen Fahrausweisautomaten 1 ausgewertet werden kann.

Über Leitungen 19 ist der Schreib-Lese-Speicher 16 und damit der Rechner 13 mit elektronischen Speichern 20 verbunden, die an jedem Rückgeldspeicher 9 angeordnet sind. Diese elektronischen Speicher 20 sind ebenso wie der elektronische Speicher 18 der Geldkasse 10 gegen Datenverlust gesichert, beispielsweise durch eine Batterie gepuffert. Beim jeweiligen Einsetzen eines Rückgeldspeicher 9 in einen Fahrausweisautomaten 1 erfolgt automatisch eine Abspeicherung der den Fahrausweisautomaten 1 identifizierenden Codierung, beispielsweise der Automatennummer, in dem elektronischen Speicher 20 jedes Rückgeldspeichers 9. Auf diese Weise kann nach der Entnahme des Rückgeldspeichers 9 dieser unmittelbar und problemlos demjenigen Fahrausweisautomaten 1 zugeordnet werden, dem er zuletzt entnommen worden ist. Eine Zuordnung von auftretenden Fehlern oder eventuellen Manipulationen seitens des Bedienungspersonals sind somit problemlos möglich. Zusätzlich zur Codierung des jeweiligen Fahrausweisautomaten 1 können in den elektronischen Speichern 20 der Rückgeldspeicher 9 auch das Datum und die Uhrzeit des Einsetzens sowie ggf. des Entnehmens des jeweiligen Rückgeldspeichers 9 in den bzw. aus dem Automaten 1 abgespeichert werden, wodurch sich die Fehlersuche und Überwachung gegen Manipulationen weiter vereinfacht.

Auf der Zeichnung ist weiterhin eine vom Rechner 13 zum Drucker 12 führende Steuer-/Datenleitung 21 sowie Steuer-/Datenleitungen 22 und 23 zwischen dem Rechner 13 und der Eingabetastatur 2 bzw. der Anzeigevorrichtung 4 eingezeichnet. Wie bereits eingangs ausgeführt, stellt die Zeichnung jedoch nur eine grobe schematische Darstellung des Aufbaus eines Fahrausweisautomaten 1 dar.

### Bezugszeichenliste:

- 1: Fahrausweisautomat
- 2: Eingabetastatur
- 3: Einwurfschlitz
- 4: Anzeigevorrichtung
- 5: Münzprüfer
- 6: Münzrückgabekanal
- 7: Ausgabe
- 8: Zwischenkasse
- 9: Rückgeldspeicher
- 10: Geldkasse
- 11: Rückzahlkanal
- 12: Drucker
- 13: Rechner
- 14: Steuerprogramm
- 15: Bedienertastatur
- 16: Scheib-Lese-Speicher
- 17: Datenleitung
- 18: elektronischer Speicher
- 19: Leitung
- 20: elektronischer Speicher
- 21: Steuer-/Datenleitung
- 22: Steuerleitung
- 23: Steuerleitung

## Patentansprüche

1. Anlage mit einer Mehrzahl von selbstkassierenden Warenverkaufs- oder Dienstleistungsautomaten, beispielsweise Fahrausweisautomaten innerhalb eines bestimmten Abrechnungsgebietes oder Parkscheinautomaten einer Parkhausgesellschaft, wobei jeder Automat (1) außer mindestens einer Geldkasse (10) mehrere auswechselbare, vorzugsweise selbstauffüllende Rückgeldspeicher (9) zur Rückgeldausgabe und einen den Automaten (1) steuernden und eine Bilanz erstellenden Rechner (13) mit netzausfallgesicherten Schreib-Lese-Speichern (16) aufweist,
**dadurch gekennzeichnet,**
daß jeder Rückgeldspeicher (9) mit einem elektronischen Speicher (20) vorsehen ist, der gegen Datenverlust gesichert ist und in den beim jeweiligen Einsetzen des Rückgeldspeichers (9) in einen Automaten (1) die diesen Automaten (1) identifizierende Kodierung, beispielsweise die Automatennummer, abgespeichert wird.

2. Anlage nach Anspruch 1, dadurch gekennzeichnet, daß zusätzlich zur Kodierung des jeweiligen Automaten (1) das Datum und die Uhrzeit des Einsetzens und ggf. des Entnehmens des Rückgeldspeichers (9) in den bzw. aus dem Automaten (1) in elektronischen Speicher (20) des Münzspeichers (9) abgespeichert werden.

## Claims

1. System having a plurality of pay-collecting goods-vending or service-performance machines, for example travel-ticket machines within a certain accounting zone or parking-ticket machines of a car park company, each machine (1) exhibiting, apart from at least one cash box (10), a plurality of exchangeable, preferably auto-filling change stores (9) for issuing change and a computer (13), which controls the machine (1) and draws up a balance sheet, having read-write memories (16) which are protected against power failure, characterised in that each change store (9) is provided with an electronic memory (20) which is protected against data loss and in which, when the change store (9) is inserted in each case into a machine (1), the coding identifying this machine (1), for example the machine number, is stored.

2. System according to Claim 1, characterised in that, in addition to the coding of the respective machine (1), the date and time of the insertion and, where appropriate, of the removal of the change store (9) into or from the machine (1) are stored in the electronic memory (20) of the coin store (9).

## Revendications

1. Installation comportant plusieurs automates de vente de marchandises ou de services, par exemple d'automates de délivrance de titres de circulation dans les limites d'un secteur à péage déterminé ou d'automates de délivrance de tickets de stationnement d'un parking à étages, chaque automate (1) comportant, en dehors d'au moins une caisse (10), plusieurs réserves de monnaie (9) amovibles, de préférence à remplissage automatique, pour rendre la monnaie et un ordinateur (13) à mémoires de lecture-écriture (16) protégées contre les pannes de courant, ledit ordinateur (13) commandant l'automate (1) et établissant un bilan, caractérisée en ce que chaque réserve de monnaie (9) est munie d'une mémoire électronique (20) qui est protégée contre la perte de données et dans laquelle est enregistré, lors de la mise en place de la réserve de monnaie (9) dans un automate (1), le codage d'identification de cet automate, par exemple le numéro de l'automate.

2. Installation selon la revendication 1, caractérisée en ce que, en plus du codage de chaque automate (1), il est possible d'enregistrer, dans la mémoire électronique (20) de la réserve de monnaie (9), la date et l'heure de l'introduction et, le cas échéant, du retrait de la réserve de monnaie (9) dans ou hors de l'automate (1).
